# EUROPÄISCHE PATENTSCHRIFT

(11) **EP 0 338 521 B1**
(45) Veröffentlichungstag und Bekanntmachung des Hinweises auf die Patenterteilung: **29.09.1993**
(21) Anmeldenummer: 89106954.4
(22) Anmeldetag: 19.04.1989
(51) Int. Cl.: H01H 23/06, H01H 23/02

(54) **Elektrischer Schalter**
Electric switch
Interrupteur électrique

(30) Priorität: 21.04.1988 DE 3813350
(43) Veröffentlichungstag der Anmeldung: 25.10.1989
(73) Patentinhaber: Marquardt GmbH, 78604 Rietheim-Weilheim (DE)
(72) Erfinder: Dignal, Fritz, D-7201 Rietheim-Weilheim (DE)
(74) Vertreter: Patentanwälte Eisele, Otten & Roth

(56) Entgegenhaltungen:
- DE-A- 3 024 510
- DE-U- 8 602 757
- FR-A- 2 005 011
- GB-A- 1 094 822
- US-A- 3 363 077
- US-A- 3 701 870

## Beschreibung

Die Erfindung betrifft einen elektrischen Schalter nach dem Oberbegriff des Anspruchs 1.

Elektrische Schalter, beispielsweise zur Betätigung von Kaffeemaschinen, sollen flüssigkeitsdicht oder weitgehend flüssigkeitsgeschützt und beleuchtbar sein. Damit Flüssigkeit nicht ohne weiteres in den Schalter eindringen kann, werden bekannte Schalter ggf. mit dichtem Gehäuse oder mit zusätzlicher Gummidichtung am Betätiger hergestellt. Derartige bekannte Schalter sind jedoch kompliziert aufgebaut und eignen sich insbesondere nicht für eine automatische Montage.

Aus der Entgegenhaltung GB-A-1 094 822 ist ein Schalter nach der Gattung des Anspruchs bekannt geworden. Bei diesem Schalter ist am oberen Teil des Schaltergehäuses ein hochgezogener Kragen vorgesehen, der als Lagerung für ein Betätigungsglied und gleichzeitig als Befestigungsflansch für eine Befestigung des Schalters an eine Frontplatte dient.

Dieser Aufbau eignet sich nicht zur Verwendung im Zusammenhang mit einem wippenförmigen Betätigungsglied. Weiterhin ist eine automatische Montage eines solchen Schalters aufgrund eines komplizierten Aufbaus nicht ohne weiteres möglich.

Die Druckschrift DE-A-3 024 510 zeigt einen Schalter mit einem wippenförmigen Betätigungsglied. Zur Herstellung eines flüssigkeitsdichten Schalters ist das rechteckförmige Gehäuse mit einem giebelförmigen oberen Gehäuseabschluß versehen, der in seinem oberen Bereich einen halbzylinderförmigen Abschnitt als Lagerung und Durchführung für ein mehrfach geteiltes Betätigungsglied aufweist. Auch dieser Schalter ist kompliziert aufgebaut und eignet sich nicht für eine automatische Montage.

Aus der EP-A-0 262 509 ist weiterhin ein elektrischer Schalter mit einem wippenförmigen Betätigungsglied bekannt geworden, welcher in herkömmlicher Bauweise ein nach oben hin offenes Gehäuse für den Einsatz einer Betätigungswippe aufweist. Ein solcher Schalter erfüllt nicht die Aufgabe, einen flüssigkeitsgeschützten Schalter vorzuschlagen.

Der Erfindung liegt die Aufgabe zugrunde, einen flüssigkeitsgeschützten Schalter vorzuschlagen, der einfach aufgebaut ist und der sich für eine automatische Montage eignet.

Diese Aufgabe wird ausgehend von einem elektrischen Schalter der einleitend bezeichneten Art durch die kennzeichnenden Merkmale des Anspruchs 1 gelöst.

In den Unteransprüchen sind vorteilhafte Weiterbildungen und Verbesserungen des im Hauptanspruch angegebenen Schalters angegeben.

Bei dem erfindungsgemäßen Schalter ist es von Bedeutung, daß dieser zunächst nach oben hin, d. h. in Richtung des Betätigungsglieds flüssigkeitsgeschützt abgedeckt ist. Dies geschieht beim erfindungsgemäßen Schalter dadurch, daß das Schaltergehäuse nach oben hin nahezu geschlossen ausgeführt ist und nur eine kleine Öffnung zur Durchführung des Betätigungsstößels für die Kontaktbrücke frei läßt.

Nach unten hin ist das Schaltergehäuse vollkommen offen ausgebildet, wobei spezielle Maßnahmen vorgesehen sind, die eine automatische Montierbarkeit der Einzelteile erlauben. Sollte durch eine unvorsichtige Handhabung des Benutzers dennoch durch die obere Stößelöffnung Flüssigkeit in das Schalterinnere gelangen, so kann diese Flüssigkeit durch die große Bodenöffnung schnell und einfach aus dem Schalter hinaus gelangen. Im übrigen bietet eine große Bodenöffnung im Schaltergehäuse die Möglichkeit, die im Schalterinneren anzuordnenden Einzelteile durch einen automatischen Montiervorgang einzubringen, da nur eine gradlinige Beschickung vorgesehen ist. Hierfür sind Nuten, Aufnahmeschlitze oder Rinnen vorgesehen, die zur Aufnahme des Kontaktsystems oder einer eventuellen Beleuchtung mit Anschlüssen dienen.

Das Schaltergehäuse wird rechteckförmig oder quadratisch ausgebildet, wobei das Betätigungsorgan als Wippe ausgeführt ist. Durch eine rechteckige Gehäuseform ist der Aufbau eines sehr platzsparenden Schalters möglich. Hierzu werden im einfachsten Fall ohne Beleuchtung zwei Steckanschlüsse und mit Beleuchtung drei Steckanschlüsse nebeneinander im Schaltergehäuse angeordnet. Um einen möglichst guten Schutz gegen Flüssigkeitseindringung im oberen Bereich des Schaltergehäuses zu erreichen, ohne daR das Schaltergehäuse oben vollkommen verschlossen ist, wird am Gehäuseoberteil ein hochgezogener Kragen verwendet, der weit in die Wippe des Betätigungsglieds hineinragt und somit das Schalterinnere nach außen hin abschottet. Der hochgezogene Kragen kann gleichzeitig seitliche Lagerzapfen für die Wippenlagerung aufweisen.

Erfindungsgemäß erfolgt die Ausbildung der Kontaktbrücke mit U-förmig angeordneten Schenkeln. Der untere längere Schenkel dient zur Verbindung des mittleren Steckanschlusses zum am Rande des Gehäuses liegenden Steckanschluß. Der obere Schenkel dient als Betätigungsfläche für den Schaltzapfen der Wippe. Durch diese Maßnahme kann ein wippenförmiges Betätigungsglied mit einstückig hiermit verbundenem, feststehendem Schaltzapfen verwendet werden, welcher durch den hochgezogenen Kragen des Gehäuseoberteils problemlos hindurchgeführt werden kann. Ein komplizierter Aufbau des Schaltzapfens wird hierdurch vermieden.

Vorteilhaft ist weiterhin, daß die Steckanschlüsse als Kontaktsystem ausgebildet sind. Hierzu weist der mittlere Steckanschluß ein Schneidenlager für die Kontaktbrücke auf, welches gleichzeitig die elektrische Kontaktverbindung bildet. Der am Rande des Gehäuses liegende Steckanschluß ist rechtwinklig abgebogen, um die Gegenkontaktfläche für die Kontaktbrücke zu bilden.

Die innere Gehäusewandung und/oder die Steckanschlüsse weisen Vorsprünge oder federnde Laschen auf, zur gegenseitigen Verrastung bei der Einführung der Steckanschlüsse in das Gehäuseinnere.

Sofern der Schalter mit einer Beleuchtungseinheit versehen ist, ist diese in einer separaten Bohrung eingebettet, wobei - bei Verwendung einer Glimmlampe - der Vorwiderstand ebenfalls in einer separaten Bohrung angeordnet ist. Nach oben hin ist das Schaltergehäuse im Bereich dieser Lampenfassung sehr dünn ausgeführt, so daß bei transparentem Gehäusewerkstoff das Licht nahezu verlustfrei durchscheint. Die Wippe trägt in diesem Bereich ein Fenster für den Lichtdurchtritt.

Die Kabelanschlüsse der Beleuchtungseinheit erfolgen mittels Einkerbungen an den Steckanschlüssen, wobei die Einkerbungen nach Einlegen der Anschlußdrähte gestaucht sind.

Um Platz zu sparen, ist die Kontaktfeder in ihrem äußeren, der Glimmlampe zugewandten Bereich halbkreisförmig ausgeschnitten, so daß die Bauelemente in diesem Bereich enger zusammenrücken können.

Weitere erfindungswesentliche Merkmale und Vorteile ergeben sich aus den nachfolgend anhand der Zeichnung näher erläuterten Ausführungsbeispielen. Es zeigen
- Fig. 1 bis 3: ein erstes Ausführungsbeispiel mit eingebauter Beleuchtungseinheit und
- Fig. 4 bis 6: das gleiche Schaltersystem ohne Beleuchtungseinheit.

Hierbei stellen Fig. 1 und 4 eine Seitenansicht in aufgeschnittener Form dar, Fig. 2 und 5 die jeweilige Stirnansicht von Fig. 1 und 4 und Fig. 3 und 6 eine Einsicht von unten durch die Bodenöffnung des Schaltergehäuses.

Der in Fig. 1 und 4 in Seitenansicht dargestellte elektrische Schalter 1 ist als Wippschalter vorzugsweise für eine Kaffeemaschine ausgebildet. Der Wippschalter weist ein seitlich rundum geschlossenes Gehäuse 2 auf, dessen Gehäusewandung sich nach oben hin fortsetzt und einen oberen Gehäuseabschluß 3 bildet. Lediglich im mittleren Bereich des rechteckförmigen Gehäuses 2 ist im oberen Gehäuseabschluß 3 eine Durchgangsöffnung 4 vorgesehen, durch die ein Schaltzapfen 5 des wippenförmigen Betätigungsgliedes 6 in das Gehäuseinnere 7 hineinragt. Um diese Durchgangsöffnung 4 herum ist der obere Gehäuseabschluß bzw. das Gehäuseoberteil 3 in Form eines hochgezogenen Kragens 8 ausgebildet, der möglichst weit in das topfförmige Gehäuse 9 des Betätigungsgliedes 6 hineinragt, um so eine möglichst umfassende Abdichtung der Durchgangsöffnung 4 zum Gehäuseinneren 7 zu erzielen.

Der hochgezogene Kragen 8 weist seitlich hervorstehende Noppen 10 auf, die als Lagerzapfen für das Betätigungsglied 6 dienen.

Das Gehäuse 2 des Schalters ist in seinem unteren Bereich durch eine Bodenöffnung 11 vollkommen geöffnet. Fig. 3 und 6 zeigen einen Einblick in diese Bodenöffnung von unten her.

Im mittleren Bereich des Schaltergehäuses 2 wird ein erster, mittlerer Steckanschluß 12 in das Gehäuse 2 eingesetzt. Hierfür weist die seitliche Gehäusewandung 13 von unten nach oben, d. h. in vertikaler Richtung gerichtete Nuten 14 oder Aufnahmeschlitze oder Rinnen auf, in die der flache Steckanschluß 12 mit seinen Seitenkanten eingeschoben wird. Die Gehäusewandung 13 enthält seitlich eine Bohrung 15, in die ein seitlicher Vorsprung 16 des Steckanschlusses einrastet, damit der Steckanschluß und die Wandung gegenseitig verrasten.

Im oberen Bereich ist der Steckanschluß 12 U-förmig ausgebildet, wobei der untere horizontale Quersteg zwischen den U-förmigen Schenkeln als angespitzte bzw. V-förmige Schneide 17 ausgebildet ist, die als Lagerung des federartigen Kontaktbügels (Kontaktwippe) 18 und gleichzeitig als elektrische Verbindung zwischen dem Steckanschluß 12 und dem Kontaktbügel 18 dient. Der Kontaktbügel 18 weist einen unteren längeren Schenkel 19, eine V-förmige Knickstelle 20, eine U-förmigen Bogen 21 sowie einen oberen kürzeren Schenkel 22 auf. Die V-förmige Knickstelle 20 dient als Gegenlager zur V-förmigen Schneide 17 des Steckanschlusses 12. Am Ende des unteren Schenkels 19 ist ein elektrischer Kontakt 23 vorgesehen, der mit einem Kontakt 24 eines zweiten, an der Stirnseite des Gehäuses liegenden Steckanschlusses 25 zusammenwirkt. Dieser Steckanschluß 25 besteht ebenfalls aus einem Flachmaterial, mit einer zwischen zwei U-förmigen Schenkeln 26 umgebogenen Zunge 27, die den elektrischen Kontakt 24 trägt. Die Seitenkanten des Steckanschlusses 25 laufen wiederum in seitlichen Nuten 28 in der Gehäusewandung 13. Eine rückwärtige Nase bzw. ein Vorsprung 29 am Steckanschluß 25 dient zur formschlüssigen Sicherung des Steckanschlusses 25 gegenüber dem Gehäuse 2 mit einer entsprechenden Ausnehmung.

Der Schaltzapfen 5 wirkt mit seinem unteren Ende mit dem oberen, kürzeren Schenkel 22 des Kontaktbügels 18 im Sinne einer Schalterumstellung zusammen. In Fig. 1 ist der Schaltkontakt zwischen den Kontakten 23, 24 geöffnet, d. h. der untere Schenkel 19 ist vom Kontakt 24 abgehoben und leicht schräg nach oben gestellt. Drückt man das Betätigungsglied 6 in die andere Richtung nach unten, so schnappt der Kontaktbügel 18 um, so daß die Kontakte 23, 24 zusammenliegen und der untere Arm 19 etwa in einer horizontalen Lage liegt.

In Figur 1 bis 3 weist der elektrische Schalter 1 zusätzlich eine Beleuchtungseinrichtung 30 in Form einer Glimmlampe auf. Die Ausführungsform ohne Beleuchtungseinrichtung, d. h. ohne Glimmlampe ist in Fig. 4 bis 6 dargestellt, wobei die Gehäuseausbildung zur Aufnahme einer solchen Beleuchtungseinrichtung vorgesehen ist. Die Gehäuseausbildung zur Aufnahme einer Beleuchtungseinrichtung 30 kann deshalb auch anhand der Figuren 4 bis 6 beschrieben werden. Wie aus der Fig. 4 in Seitenansicht sowie Fig. 6 in Unteransicht (Betrachtungspfeil 31) dargestellt, weist das Innere des Gehäuses 2 eine nach oben hin bogenförmige Ausnehmung 32 auf, die bereits die Form der Glimmlampe 30 aufweist.

Im oberen Bereich des Gehäuseabschlusses 3 ist der Gehäusewerkstoff 33 transparent ausgeführt, so daß das Licht der Glimmlampe 30 nahezu verlustfrei hindurchtreten kann. Das Betätigungsglied 6 trägt im Fall der Ausführungsform mit einer Beleuchtungseinheit ein durchsichtiges Fenster 34 (s. Fig. 1), so daß das Licht der Glimmlampe 30 nach oben ebenfalls hindurchscheinen kann. Bei einer Ausführungsform ohne Glimmlampe kann das Fenster 34, wie in Fig. 4 dargestellt, entfallen.

Neben der an die Form der Glimmlampe 30 angepaßten Ausnehmung 32 weist das Gehäuse 2 eine weitere Längsausnehmung 35 auf, in welcher der Vorwiderstand 36 der Glimmlampe 30 eingebracht wird. Schließlich ist eine weitere, schlitzförmige Längsausnehmung 37 vorgesehen, in welche der dritte Steckanschluß 38 im Falle der Bestückung mit einer Beleuchtungseinheit 30 eingesetzt wird. Wie schon bei den Steckanschlüssen 12, 25 dienen auch beim Steckanschluß 38 Vorsprünge bzw. federnde Laschen 29 zur gegenseitigen Verrastung mit dem Gehäuse.

Bei Bestückung des elektrischen Schalters mit einer Beleuchtungseinrichtung, insbesondere einer Glimmlampe 30 (Figur 1 bis 3) wird der erste Anschlußdraht 39 am mittleren Steckanschluß 12 und der zweite Anschlußdraht 40 zunächst am Vorwiderstand 36 und von dort aus (Draht 40′) am dritten Steckanschluß 38 befestigt. Wie in Fig. 2 dargestellt, weisen der mittlere Steckanschluß 12 und der dritte Steckanschluß 38 Einkerbungen 41 auf, in die die Anschlußdrähte 39, 40′ der Glimmlampe bzw. des Vorwiderstands eingelegt werden. Durch ein Zusammenstauchen dieser Einkerbungen 41 im Bereich der Pfeile 42 werden die Anschlußdrähte 39, 40′ kraft- und formschlüssig eingeklemmt. Die diesbezügliche Ausbildung des Steckanschlusses 12 ist aus Fig. 5 ebenfalls ersichtlich.

Wie aus der Bodenansicht in Fig. 3 und 6 ersichtlich, weist der Kontaktbügel 18 im Bereich seines U-förmigen Bogens 21 ein halbkreisförmiger Durchbruch 43 auf, der als Aussparung für die Außenkontur 44 der Glimmlampe 30 dienen soll. Hierdurch kann die Glimmlampe 30 sehr nahe an den Kontaktbügel 18 heranrücken, ohne daß die Bewegungsfreiheit des Kontaktbügels beeinträchtigt ist.

Die seitlichen Gehäusewandungen 13 des Gehäuses 2 weisen weiterhin Nuten (Aufnahmeschlitze) 45 für den seitlich ausladenden Teil 46 des U-förmigen Bogens 21 des Kontaktbügels 18 auf. Diese Nuten 45 dienen ebenfalls zur seitlichen Führung des Kontaktbügels 18.

Die Montage der Einzelteile des Schalters 1 erfolgt außer dem Betätigungsglied 6 ausschließlich durch die Bodenöffnung 11. Dabei wird zunächst der Kontaktbügel 18 eingelegt und mittels dem mittleren Steckanschluß 12 im Bereich der V-förmigen Schneide 17 mit Gegenlager 20 fixiert. Danach wird der zweite Steckanschluß 25 geradlinig in das Gehäuse eingeschoben.

Der eine Anschlußdraht 40 der Glimmlampe 30 ist bereits mit dem Vorwiderstand 36 verbunden. Nach Einsetzen dieser beiden Teile in die Ausnehmungen 32 bzw. 35 wird der eine Anschlußdraht 39 der Glimmlampe in die Einkerbung 41 des mittleren Steckanschlusses 12 eingelegt währed das Drahtende 40′ des Vorwiderstands 36 in die weitere Einkerbung 41 des dritten Steckanschlusses 38 eingelegt wird. Die beiden Einkerbungen werden dann mit einer bestimmten Klemmkraft zusammengestaucht und damit die Drähte fixiert (Pfeil 42).

Schließlich wird das Betätigungsglied 6 von oben her aufgesetzt, wobei der Schaltzapfen 5 durch die Durchgangsöffnung 4 hindurchgreift und den oberen Schenkel 22 des Kontaktbügels 18 betätigt.

Sämtliche Montagevorgänge können dabei vollautomatisch durchgeführt werden, da es sich weitgehend um eine lineare Bestückung der Teile in die entsprechenden Gehäuseausnehmungen handelt.

Die Erfindung ist nicht auf das dargestellte und beschriebene Ausführungsbeispiel beschränkt. Sie umfaßt auch vielmehr alle fachmännischen Ausgestaltungen ohne eigenen erfinderischen Gehalt welche sich im Rahmen der Schutzansprüche befinden.

## Patentansprüche

1. Elektrischer Schalter (30), mit einem rechteckförmig oder quadratisch ausgebildeten nach unten hin geöffneten Schaltergehäuse (2), wobei, zur flüssigkeitsgeschützten Ausbildung, das Schaltergehäuse (2) in seinem oberen Bereich bis auf eine schmale Durchgangsöffnung (4) mittels eines hochgezogenen Kragens (8) verschlossen ist, mit auf der Innenseite der Schaltergehäusewandung (13) von unten nach oben gerichteten, jeweils paarweise angeordneten Nuten (14, 28) die zur Aufnahme eines ersten (12) und eines zweiten (25) Steckanschlusses dienen, wobei die Steckanschlüsse (12, 25) vom Gehäuseinneren nach außen geführt sind, und mit einer im Gehäuseinneren angeordneten, auf dem ersten Steckanschluß (12) aufliegenden Kontaktbrücke (18), die mittels eines durch die Öffnung des Kragens (8) ragenden Schaltzapfens (5) schaltbar ist, dadurch gekennzeichnet, daß ein wippenförmiges Betätigungsglied (6) mit einem topfförmigen Gehäuse (9) vorgesehen ist, an welches der Schaltzapfen (5) einstückig, mit unveränderbarer Länge, angeformt ist, daß der Schaltzapfen (5) in den hochgezogenen Kragen (8) des Gehäuseoberteils (3) hineinragt, wobei die vom Kragen (8) umgebene Durchgangsöffnung (4) bei eintauchender Durchführung des Schaltzapfens (5) ohne vollständigen Verschluß nach oben hin ausgebildet ist und daß die Kontaktbrücke (18) U-förmig ausgebildet ist und einen im durchgeschalteten Zustand des Schalters längeren unteren Schenkel (19) zur Verbindung des ersten (12) und des zweiten (25) Steckanschlusses und einen oberen, kürzeren Schenkel (22), der vom Schaltzapfen (5) des Betätigungsgliedes (6) im Sinne einer Umschaltung kraftbeaufschlagt ist, aufweist.

2. Schalter nach Anspruch 1, dadurch gekennzeichnet, daß die Innenseite der Gehäusewandung (13) ein von unten nach oben gerichtetes Paar von Aufnahmeschlitzen (45) zur Aufnahme und/oder zur Führung der Kontaktbrücke (18) aufweist.

3. Schalter nach Anspruch 1, dadurch gekennzeichnet, daß der Kragen (8) oder die seitliche Gehäusewandung (13) Lagerzapfen (10) oder Lagernuten für die Wippenlagerung aufweist.

4. Schalter nach Anspruch 1, dadurch gekennzeichnet, daß der obere Teil des ersten Steckanschlusses (12) eine V-förmige Schneide (17) zur Bildung eines Drehlagers (17, 20) für die Kontaktbrücke (18) aufweist, wobei das Drehlager gleichzeitig als elektrische Kontaktverbindung zwischen diesem Steckanschluß (12) und der Kontaktbrücke (18) dient.

5. Schalter nach Anspruch 1 oder 4, dadurch gekennzeichnet, daß der zweite Steckanschluß (25) innerhalb des Schaltergehäuses (2) an einer Stirnwand liegend angeordnet und in seinem oberen Bereich (27) zur Bildung eines Schaltkontakts mit einem Schaltkontakt (23) der Kontaktbrücke (18) rechtwinklig abgebogen ist.

6. Schalter nach Anspruch 1, dadurch gekennzeichnet, daß im Schaltergehäuse (2) wenigstens eine Ausnehmung (32) zur Aufnahme einer Beleuchtungseinheit (30) vorgesehen ist, daß der obere, geschlossene Teil (3) des Schaltergehäuses (2) und das darüberliegende wippenförmige und kappenförmige Betätigungsglied (6) im Bereich der Beleuchtungseinheit (30) als Fenster (33,34) lichtdurchlässig ausgebildet sind.

7. Schalter nach Anspruch 6, dadurch gekennzeichnet, daß die Beleuchtungseinheit als Glimmlampe (30) mit Vorwiderstand (36) ausgebildet ist, daß die Glimmlampe (30) und der Vorwiderstand (36) in einer jeweils separaten Ausnehmung (32, 35) im Schaltergehäuse (2) angeordnet sind und daß in einer weiteren Nut (37) ein dritter Steckanschluß (38) vorgesehen ist, wobei dieser Steckanschluß (38) mit dem Vorwiderstand (36) und der mittlere, erste Steckanschluß (12) mit einem Kabelanschluß (39) der Glimmlampe (30) verbunden sind.

8. Schalter nach Anspruch 7, dadurch gekennzeichnet, daß die mit der Glimmlampe (30) oder dem Vorwiderstand (36) zu verbindenden ersten und dritten Steckanschlüsse (12, 38) Einkerbungen (41) aufweisen, die nach dem Einlegen der Anschlußdrähte (39, 40) gestaucht sind.

9. Schalter nach Anspruch 7, dadurch gekennzeichnet, daß die Nuten (14, 28, 37) für die Steckanschlüsse (12, 25, 38) an der inneren Gehäusewandung (13) und/oder die Steckanschlüsse (12, 25, 38) federnde Vorsprünge (16) oder Nasen (29) und angepaßte Ausnehmungen (15) zur gegenseitigen Verrastung aufweisen.

10. Schalter nach einem der Ansprüche 6 bis 9, dadurch gekennzeichnet, daß die Kontaktbrücke (18) in ihrem umgebogenen, U-förmigen Bereich (21) einen in Draufsicht halbkreisförmigen Durchbruch (43) aufweist, in den die Außenkontur (44) der Beleuchtungseinheit (30) eingreift.

## Claims

1. Electric switch (30), with a switch housing (2) having a rectangular or square construction and which is open on the under side, in which case, for a liquid-tight construction, the switch housing (2) is sealed by means of a raised collar (8) in its upper region apart from a narrow through hole (4), with grooves (14, 28) directed upwards on the inside of the switch housing wall (13) and respectively arranged in pairs, which serve to receive a first (12) and a second (25) plug-in connection, the plug-in connections (12, 25) being guided outwards from the inside of the housing, and with a contact bridge (18) located in the inside of the housing and resting on the first plug-in connection (12), which contact bridge (18) can be switched by means of a switching pin (5) projecting through the opening of the collar (8), characterised in that a rocker-type actuating member (6) with a cup-shaped housing (9) is provided, on which the switching pin (5) is formed in one piece, with an invariable length, that the switching pin (5) projects into the raised collar (8) of the upper housing part (3), in which case the through hole (4) surrounded by the collar (8), with penetrating guidance of the switching pin (5), is constructed without complete closure in the upwards direction and that the contact bridge (18) has a U-shaped construction and comprises a longer lower side (19) in the switched state of the switch for the connection of the first plug-in connection (12) and of the second plug-in connection (25) and an upper, shorter side (22), which is biased by the switching pin (5) of the actuating member (6) for the purpose of a reversal.

2. Switch according to Claim 1, characterised in that the inner side of the housing wall (13) comprises an upwardly directed pair of receiving slots (45) for receiving and/or for guiding the contact bridge (18).

3. Switch according to Claim 1, characterized in that the collar (8) or the lateral housing wall (13) comprises bearing pins (10) or bearing grooves for the rocker mounting.

4. Switch according to Claim 1, characterized in that the upper part of the first plug-in connection (12) comprises a V-shaped knife edge (17) for forming a rotary bearing (17, 20) for the contact bridge (18), the rotary bearing simultaneously serving as an electrical contact connection between this plug-in connection (12) and the contact bridge (18).

5. Switch according to Claim 1 or 4, characterized in that the second plug-in connection (25) is arranged to lie within the switch housing (2) on an end wall and in its upper region (27) is bent at right angles in order to form a switching contact with a switching contact (23) of the contact bridge (18).

6. Switch according to Claim 1, characterized in that provided in the switch housing (2) is at least one recess (32) for receiving an illuminating unit (30), that the upper, closed part (3) of the switch housing (2) and the rocker-like and cap-like actuating member (6) located thereabove are constructed to be permeable to light as windows (33, 34) in the region of the illuminating unit (30).

7. Switch according to Claim 6, characterised in that the illuminating unit is constructed as a glow lamp (30) with a series resistance (36), that the glow lamp (30) and the series resistance (36) are arranged in a respectively separate recess (32, 35) in the switch housing (2) and that provided in a further groove (37) is a third plug-in connection (38), this plug-in connection (38) being connected to the series resistance (36) and the central, first plug-in connection (12) being connected to a cable connection (39) of the glow lamp (30).

8. Switch according to Claim 7, characterized in that the first and third plug-in connections (12, 38) to be connected to the glow lamp (30) or the series resistance (36) comprise indentations (41), which are compressed after the insertion of the connecting wires (39, 40).

9. Switch according to Claim 7, characterized in that the grooves (14, 28, 37) for the plug-in connections (12, 25, 38) on the inner housing wall (13) and/or the plug-in connections (12, 25, 38) comprise resilient projections (16) or lugs (29) and adapted recesses (15) for mutual locking.

10. Switch according to one of Claims 6 to 9, characterized in that in its bent, U-shaped region (21), the contact bridge (18) comprises an opening (43) which is semi-circular in plan view, in which the outer contour (44) of the illuminating unit (30) engages.

## Revendications

1. Commutateur électrique (30), comportant un boîtier rectangulaire ou quadratique (2) ouvert vers le bas, le boîtier (2) du commutateur, pour être protégé contre l'humidité, étant fermé, dans sa zone supérieure jusqu'à une étroite ouverture de passage (4), par un collet (8) surélevé, et comportant des rainures (14,28) agencées, à chaque fois, par paires et orientées de bas en haut sur la face interne de la paroi (13) du boîtier du commutateur, qui servent à recevoir un premier raccord enfichable (12) et un second raccord enfichable (25), les raccords enfichables (12,25) étant guidés de l'intérieur du boîtier vers l'extérieur, et comprenant un pont de contact (18) agencé à l'intérieur du boîtier et se trouvant sur le premier raccord enfichable (12), pont qui peut être commuté au moyen d'une broche de commutation (5) pénétrant par l'ouverture du collet (8),
caractérisé en ce qu'un organe d'actionnement (6) en forme de bascule à boîtier (9) en forme de coupelle est prévu, sur lequel est formée, en une seule pièce, avec une longueur non modifiable, la broche de commutation (5), en ce que la broche de commutation (5) pénètre dans le collet surélevé (8) de la partie supérieure (3) du boîtier, l'ouverture de passage (4) entourée par le collet (8), lors de la plongée de la broche de commutation (5), étant réalisée sans fermeture complète vers le haut, et en ce que le pont de contact (18) présente une forme de U, et comporte une branche inférieure (19) plus longue dans l'état de connection du commutateur, pour la liaison du premier raccord enfichable (12) et du second raccord enfichable (25), et une branche supérieure (22) plus courte, qui peut être sollicitée par une force par la broche de commutation (5) de l'organe d'actionnement (6), dans le sens d'une commutation.

2. Commutateur selon la revendication 1,
caractérisé en ce que la face interne de la paroi (13) du boîtier présente une paire, orientée de bas en haut, de fentes de réception (45) pour recevoir et/ou pour guider le pont de contact (18).

3. Commutateur selon la revendication 1,
caractérisé en ce que le collet (8) ou la paroi latérale (13) du boîtier présente des broches (10) ou des rainures pour recevoir la bascule.

4. Commutateur selon la revendication 1,
caractérisé en ce que la partie supérieure du premier raccord enfichable (12) présente une arête (17) en forme de V pour former un palier de pivotement (17,20) pour le pont de contact (18), le palier de pivotement servant, en même temps, de liaison électrique entre ce raccord enfichable (12) et le pont de contact (18).

5. Commutateur selon la revendication 1 ou 4,
caractérisé en ce que le second raccord enfichable (25) est agencé à l'intérieur du boîtier (2) du commutateur, en appui contre une paroi frontale, et est cintré à angle droit, dans sa zone supérieure (27), pour former un contact avec un contact (23) du pont de contact (18).

6. Commutateur selon la revendication 1,
caractérisé en ce que, dans le boîtier (2) du commutateur, est prévu au moins un évidement (32) pour recevoir une unité d'éclairage, en ce que la partie supérieure fermée (3) du boîtier (2) du commutateur et l'organe d'actionnement sus-jacent (6) en forme de bascule et de capuchon sont réalisés en tant que fenêtres transparentes (33,34), dans la zone de l'unité d'éclairage (30).

7. Commutateur selon la revendication 6,
caractérisé en ce que l'unité d'éclairage est réalisée en tant que lampe fluorescente (30) à résistance série (36), en ce que la lampe fluorescente (30) et la résistance série (36) sont agencées, à chaque fois, dans un évidement séparé (32,35) dans le boîter (2) du commutateur, et en ce que, dans une autre rainure (37), est prévu un troisième raccord enfichable (38), ce raccord enfichable (38) étant relié à la résistance série (36) et le premier raccord enfichable médian (12) étant relié à un raccord de câble (39) de la lampe fluorescente (30).

8. Commutateur selon la revendication 7,
caractérisé en ce que les premier et troisième raccords enfichables (12,38) à relier à la lampe fluorescente (30) ou à la résistance série (36) présentent des entailles (41) qui, après la mise en place des fils de raccordement (39, 40), sont refoulées.

9. Commutateur selon la revendication 7,
caractérisé en ce que les rainures (14,28,37) pour les raccords enfichables (12,25,38) sur la paroi interne (13) du boîtier et/ou les raccords enfichables présentent des ergots (29) ou saillies (16) élastiques et des évidements adaptés (15) pour leur encliquetage mutuel.

10. Commutateur selon une des revendications 6 à 9,
caractérisé en ce que le pont de contact (18) présente, dans sa zone (21) repliée, en forme de U, un ajour (43) semi-circulaire en vue de dessus, dans lequel s'engage le contour externe (44) de l'unité d'éclairage (30).
